# EUROPÄISCHE PATENTSCHRIFT

(11) **EP 2 551 963 B1**
(45) Veröffentlichungstag und Bekanntmachung des Hinweises auf die Patenterteilung: **31.10.2018**
(21) Anmeldenummer: 11006296.5
(22) Anmeldetag: 29.07.2011
(51) Int. Cl.: H01R 13/28, H01R 13/193

(54) **Elektrisches Anschlusselement**
Electric connecting element
Elément de raccordement électrique

(43) Veröffentlichungstag der Anmeldung: 30.01.2013
(73) Patentinhaber: Delphi Technologies, Inc., Troy, MI 48007 (US)
(72) Erfinder: Bäumer, Peter, 44789 Bochum (DE); Woeste, Guido, 58332 Schwelm (DE)
(74) Vertreter: Robert, Vincent

(56) Entgegenhaltungen:
- EP-A1- 2 065 982
- DE-B- 1 141 355
- JP-U- 58 081 870
- JP-U- 61 019 979
- US-A- 3 259 869
- US-A1- 2009 209 143

## Beschreibung

Die vorliegende Erfindung betrifft ein elektrisches Anschlusselement gemäß dem Oberbegriff des Anspruchs 1, wie es beispielsweise aus der US 3,259,869, der JP 58 081870 U oder der JP 61 019979 U bekannt geworden ist.

Um mit den in der EP 2 065 982 A1 beschriebenen Anschlusselementen eine elektrische Verbindung herstellen zu können, werden zwei identische Anschlusselemente mit ihren einander zugewandten Vorderseiten beabstandet zueinander angeordnet, wobei die beiden Anschlusselemente jeweils etwa 45° in eine erste, entgegen den frei auskragenden Enden der Verriegelungsflügel zeigende Richtung relativ zueinander verdreht und derart miteinander in Anlage gebracht werden, dass die Hintergreifungsabschnitte des einen elektrischen Anschlusselements mit den Speichen des anderen Anschlusselements in Anlage gelangen. Anschließend werden die beiden Anschlusselemente in einer der ersten Drehrichtung entgegengesetzten zweiten Richtung derart relativ zueinander verdreht, dass die frei auskragenden Enden der Hintergreifungsabschnitte eines jeden elektrischen Anschlusselements in den lichten Abstand eintaucht, den jeder der Hintergreifungsabschnitte des jeweils anderen Anschlusselements zu dem Zentralabschnitt, dem Ringabschnitt sowie den Speichen aufweist. Bei weiter anhaltender Drehbewegung reiten schließlich die frei auskragenden Enden der Hintergreifungsabschnitte auf den Rampenabschnitten des jeweils anderen Anschlusselements auf, was bei anhaltender Drehbewegung dazu führt, dass sich die elektrischen Anschlusselemente und insbesondere deren Ring- und Zentralabschnitte in axialer Richtung aufeinander zu bewegen, wodurch die Anschlusselements gegeneinander verspannt werden. Um also eine elektrische Verbindung unter Verwendung zweier Anschlusselemente herstellen zu können, wie sie in der EP 2 065 982 A1 beschrieben werden, müssen die Anschlusselemente einer kombinierten Steck-Dreh-Bewegung unterworfen werden, wobei die beiden Anschlusselemente bei anhaltender Drehbewegung in axialer Richtung aufeinander zu bewegt und gegeneinander verspannt werden.

Da das in der EP 2 065 982 A1 beschriebene Anschlusselement einer Drehbewegung unterworfen werden muss, um eine elektrische Verbindung herzustellen, eignet sich dieses Anschlusselement nicht zur Herstellung einer reinen Steckverbindung.

Ferner kommt hinzu, dass zwei miteinander zu koppelnde elektrische Komponenten nur über jeweils ein Paar von Anschlusselementen, wie sie in der EP 2 065 982 A1 beschrieben werden, gekoppelt werden können, was auf die erforderliche Drehbewegung zurückzuführen ist, der die Anschlusselemente zur Herstellung einer elektrischen Verbindung unterworfen werden müssen. Falls über ein derartiges Anschlusselement somit stärkere Ströme übertragen werden sollen, als ein einzelnes Anschlusselement zu übertragen in der Lage ist, ist es nicht möglich, einfach mehrere gleiche Anschlusselemente nebeneinander an einem elektrischen Bauteil vorzusehen, da sich die erforderliche Drehbewegung stets nur in Bezug auf eines der Anschlusselemente erzeugen lässt. Mit anderen Worten lässt sich das Anschlusselement der EP 2 065 982 A1 nicht mehrfach nebeneinander an einem elektrischen Bauteil vorsehen, um so auch sehr große Ströme übertragen zu können.

Der Erfindung liegt die Aufgabe zugrunde, ein gattungsgemäßes Anschlusselement derart weiterzuentwickeln, dass es zur Übertragung möglichst großer Stromstärken geeignet ist.

Diese Aufgabe wird erfindungsgemäß durch ein elektrisches Anschlusselement mit den Merkmalen des Anspruchs 1 gelöst.

Um die Klemmkraft zwischen zwei miteinander gekoppelten Anschlusselementen gezielt beeinflussen zu können und um definierte Strompfade zwischen den beiden Anschlusselementen vorzusehen, weist jeder Finger des erfindungsgemäßen Anschlusselements zwei lokal begrenzte Kontaktauswölbung auf, welche sich auf der ersten Seite des Blechs erstrecken, aus dem das erfindungsgemäße Anschlusselement gefertigt ist. Durch die in Rede stehenden Kontaktauswölbungen werden somit definierte Kontaktstellen geschaffen, an denen zwei miteinander zu verbindende elektrische Anschlusselemente in Kontakt gelangen. Durch gezielte Anordnung der Kontaktauswölbungen an den Fingern lässt sich dabei die Verteilung des Stromflusses und der Erwärmung über die Anschlusselemente in der gewünschten Weise beeinflussen, wodurch die Stromfestigkeit der Anschlusselemente erhöht werden kann. Die Kontaktauswölbungen sind dabei derart über das Anschlusselement und insbesondere über die Finger desselben verteilt, dass die einzelnen Kontaktauswölbungen im mit einem identischen Anschlusselement verbundenen Zustand annähernd gleich große Klemmkräfte erfahren.

Die Kontaktauswölbungen sind dabei vorzugsweise derart verteilt über die jeweiligen Finger angeordnet, dass die Kontaktauswölbungen der beiden Anschlusselemente im miteinander verbundenen Zustand zweier identischer Anschlusselemente aufeinander zu liegen kommen und in Kontakt miteinander stehen. Da sich die Kontaktauswölbungen von der ersten

Seite des Blechs aus in die Höhe erstrecken, reiten einander zugeordnete Kontaktauswölbungen zweier miteinander zu verbindender Anschlusselemente während des Zusammensteckens aufeinander auf, wodurch die Finger elastisch verformt und somit vorgespannt werden. Durch die so erzielte Vorspannung wird ein gezielter Reibschluss zwischen zwei miteinander zu verbindenden elektrischen Anschlusselemente geschaffen.

Die zwei in Steckrichtung des Anschlusselements frei auskragenden Finger definieren zwischen ihnen einen am vorderen Ende des Anschlusselements offenen Spalt, welcher durch die aus der Blechebene herausgebogene, frei auskragende Zunge überdeckt ist. Beim Zusammenstecken zweier miteinander zu verbindender (identischer) Anschlusselemente dienen die Finger eines Anschlusselements bzw. der durch diese gebildete Spalt als Führung für die Zunge des jeweils anderen Anschlusselements, wodurch ein passgenauer Sitz zweier miteinander zu verbindender (identischer) Anschlusselemente sichergestellt werden kann.

Dadurch, dass sich die beiden frei auskragenden Finger wie die frei auskragende Zunge in Steckrichtung des Anschlusselements erstrecken und dabei das vordere Ende desselben bilden, können zwei um 180° zueinander verdrehte identische Anschlusselemente mit den freien Enden der frei auskragenden Finger voraus durch eine lineare Steckbewegung miteinander in Eingriff gebracht werden, was zur Folge hat, dass das Metallblech, aus dem das jeweilige Anschlusselement gestanzt ist, zwischen den beiden Fingern und der frei auskragenden Zunge des jeweils anderen Anschlusselements reibschlüssig festgeklemmt wird.

Die beiden Anschlusselemente lassen sich somit in der gewünschten Weise durch eine lineare Steckbewegung miteinander koppeln, wobei sie dann über Reibschluss aneinander gesichert sind. Bei diesem Steckvorgang dienen die beiden frei auskragenden Finger eines jeden Anschlusselements gewissermaßen als Führung für das jeweils andere Anschlusselement, da während des Steckvorgangs die frei auskragende Zunge mit ihrem freien Ende voraus in den Schlitz zwischen den beiden frei auskragenden Fingern des anderen Anschlusselements eintaucht, welche durch das Herausbiegen der Zunge des anderen Anschlusselements aus der Blechebene entstanden sind.

Bevorzugte Ausführungsformen des erfindungsgemäßen Anschlusselements ergeben sich aus den Unteransprüchen, der folgenden Beschreibung sowie den Zeichnungen.

So ist es gemäß einer Ausführungsform vorgesehen, dass das Anschlusselement einen Kontaktierungsabschnitt zur Anbindung eines elektrischen Leiters aufweist, der sich an einem den frei auskragenden Enden der Zunge und der Finger gegenüberliegendem Ende des Anschlusselements befindet. Der Kontaktierungsabschnitt dient dabei zur Anbringung eines elektrischen Leiters an dem Anschlusselement, was beispielsweise durch Crimpen, Schweißen oder Löten erfolgen kann. Dadurch, dass sich der Kontaktierungsabschnitt an dem in Steckrichtung hinterem Ende des Anschlusselements befindet, wird das Zusammenstecken zweier identischer Anschlusselemente durch den Kontaktierungsabschnitt nicht beeinträchtigt. Vielmehr gestattet es diese Ausgestaltung, dass sich zwei identische Anschlusselemente mit dem jeweiligen vorderen Ende der frei auskragenden Finger voraus durch eine reine lineare Steckbewegung miteinander verbinden lassen. Hierzu benötigt ein Monteur keine Sicht auf das Anschlusselement, wodurch es sich vorzugsweise auch zur Blindmontage eignet.

Gemäß einer weiteren Ausführungsform können die freien Enden der beiden frei auskragenden Finger durch einen Stegabschnitt miteinander verbunden sein, der sich auf der der ersten Seite des Blechs gegenüberliegenden zweiten Seite des Blechs befindet. Der Stegabschnitt ist dabei aus dem Metallblech gefertigt und aus der Blechebene herausgebogen, so dass der zwischen den beiden Fingern gebildete Spalt in Steckrichtung nach vorne offen ist. Durch den in Rede stehenden Stegabschnitt erfolgt eine Stabilisierung und Kopplung der Finger, so dass beide Finger stets annähernd gleich große Kontaktkräfte erfahren.

Gemäß einer weiteren bevorzugten Ausführungsform kann die frei auskragende Zunge einen aus der Blechebene herausgebogenen Rampenabschnitt und einen sich in einer zur Blechebene parallelen Ebene erstreckenden Hintergreifungsabschnitt aufweisen, der von dem Rampenabschnitt frei auskragt. Der Hintergreifungsabschnitt bildet somit in Verbindung mit dem Rampenabschnitt einen Federarm, welcher dazu dient, eine Klemmkraft auf ein mit dem erfindungsgemäßen Anschlusselement zu koppelndes (identisches) Anschlusselement auszuüben. Während des Zusammensteckens zweier identischer Anschlusselemente dringen dabei zunächst die Hintergreifungsabschnitte in den Spalt ein, der zwischen den beiden Fingern des jeweils anderen Anschlusselements gebildet wird, bis der Hintergreifungsabschnitt des jeweiligen Anschlusselements auf den Rampenabschnitt des jeweils anderen Anschlusselements aufreitet und durch diesen ausgelenkt wird. Bei weiter fortschreitendem Steckvorgang wird somit das jeweilige Anschlusselement zwischen der Zunge und den beiden Fingern des jeweils anderen Anschlusselements festgeklemmt, wodurch die beiden Anschlusselemente reibschlüssig aneinander gesichert sind.

Gemäß einer bevorzugten Ausführungsform kann der Hintergreifungsabschnitt an seinem freien Ende ebenfalls mit einer schrägen Fläche ausgebildet sein, die in die gleiche Richtung geneigt ist, wie der aus der Blechebene herausgebogene Rampenabschnitt der Zunge. Diese Ausführungsform erweist sich dahingehend als vorteilhaft, dass beim Zusammenstecken zweier identischer Anschlusselemente die am freien Ende des Hintergreifungsabschnitts vorgesehene schräge Fläche auf dem aus der Blechebene herausgebogenen Rampenabschnitt des anderen Anschlusselements aufreitet. Hierdurch wird bei fortgesetzter Steckbewegung die Zunge des Anschlusselements zunehmend ausgelenkt, so dass das jeweils andere Anschlusselement zwischen der ausgelenkten Zunge und den beiden Fingern des einen Anschlusselements festgeklemmt wird.

Da die Kontaktauswölbung leicht schräg stehende Flanken aufweisen, kann es passieren, dass zwei Anschlusselemente, die sich nur entlang dieser schräg stehenden Flanken berühren, wieder voneinander infolge der Federvorspannung lösen, welche von den Fingern des jeweils einen Anschlusselements über die schräg stehenden Flanken auf das jeweils andere Anschlusselement ausgeübt wird. Um dieser Gefahr eines unbeabsichtigten Lösens zweier miteinander verbundender Anschlusselemente entgegenzuwirken, kann jede der Kontaktauswölbungen eine längliche Gestalt aufweisen und so ausgerichtet sein, dass die jeweiligen einander zugeordneten Kontaktauswölbungen zweier Anschlusselemente gekreuzt aufeinander zu liegen kommen und somit einen Überschneidungsbereich bilden, in dem sie sicher in Reibschluss miteinander stehen. Beispielsweise kann jeder Finger zwei in Fingerlängsrichtung zueinander beabstandete längliche Auswölbungen aufweisen, welche schräg, vorzugsweise unter 45° in der Längsrichtung ausgerichtet sind oder welche derart ausgerichtet sind, dass eine Auswölbung unter 0° und die andere Auswölbung unter 90° zur Fingerlängsrichtung ausgerichtet ist.

Da dadurch, dass während des Zusammensteckens zweier miteinander zu verbindender Anschlusselemente die Flanken der an den jeweiligen Fingern vorgesehenen Kontaktauswölbungen aufeinander aufreiten, die Steckkraft, die erforderlich ist, um die Finger der Anschlusselemente auseinander zu spreizen, sprunghaft ansteigt, ist es gemäß einer weiteren Ausführungsform vorgesehen, dass jeder Finger zwei in Fingerlängsrichtung zueinander beabstandete längliche Kontaktauswölbungen aufweist, wobei die beiden in Steckrichtung vorderen Kontaktauswölbungen der beiden Finger und/oder die beiden in Steckrichtung hinteren Kontaktauswölbungen der beiden Finger unterschiedlich weit vom freien Ende des jeweiligen Fingers beabstandet sind. Hierdurch kann sichergestellt werden, dass die schräg stehenden Flanken zweier einander zugeordneter Kontaktauswölbungen zweier miteinander zu verbindender Anschlusselemente während des Zusammensteckens nicht gleichzeitig sondern nacheinander aufeinander treffen, wodurch die erforderlichen Steckkräfte klein gehalten werden können.

Gemäß einer weiteren Ausführungsform ist es vorgesehen, dass die frei auskragende Zunge an ihrem freien Ende eine Auswölbung aufweist, welche sich auf der zweiten Seite des Blechs erstreckt. Somit ist auch an der frei auskragenden Zunge eine definierte Kontaktstelle vorgesehen, über die die Kontaktierung und Stromübertragung zu dem jeweils anderen Anschlusselement erfolgen kann. Die Kontaktierung zweier miteinander zu verbindender elektrischer Anschlusselemente erfolgt somit ausschließlich punktuell über die an den Fingern und den Zungen vorgesehenen Auswölbungen, wodurch die quantitative Verteilung des Stromflusses über das Anschlusselement gezielt beeinflusst werden kann.

Im Falle, dass über das erfindungsgemäße Anschlusselement mehr Strom übertragen werden soll, als eine einzige Anordnung aus Zunge und Fingern zu übertragen in der Lage ist, ist es gemäß einer weiteren Ausführungsform vorgesehen, dass das Anschlusselement mehrere nebeneinander und/oder hintereinander befindliche Anordnungen aus Zunge und Fingern gemäß den voranstehenden Ausführungen aufweist. Da hierbei alle Finger und Zungen gleich orientiert sind und parallel zueinander verlaufen, können auf die einzelnen Anordnungen aus Zunge und Fingern entweder mehrere separate Anschlusselemente gemäß der vorliegenden Erfindung oder ein Anschlusselement eingesteckt werden, welches ebenfalls mehrere nebeneinander befindliche Anordnungen aus Zunge und Fingern aufweist. Beispielsweise ist es möglich, eine Stromschiene mit einer Vielzahl nebeneinander befindlicher Anordnungen aus Zunge und Fingern auszubilden, wobei auf jede dieser Anordnungen aus Zunge und Finger dann ein erfindungsgemäßes Anschlusselement aufgesteckt werden kann, welches zumindest eine Anordnung aus Zunge und Fingern aufweist.

Bei der Ausführungsform, bei der das Anschlusselement mehrere hintereinander befindliche Anordnungen aus Zunge und Fingern aufweist, kann es sich als vorteilhaft erweisen, dass sich eine in Steckrichtung hintere Anordnung aus Zunge und Fingern oberhalb der davor befindlichen Anordnung aus Zunge und Fingern erstreckt. Die Zunge der hinteren Anordnung aus Zunge und Fingern wird somit nicht durch die Zunge der vorderen Anordnung aus Zunge und Fingern in Steckrichtung verdeckt, so dass auch auf die hintere Anordnung aus Zunge und Fingern ein erfindungsgemäßes Anschlusselement ungehindert durch eine rein lineare Steckbwegung aufgesteckt werden kann.

Gemäß einer weiteren Ausführungsform ist das erfindungsgemäße Anschlusselement von einem in Steckrichtung offenen Gehäuseelement umgeben, welches ausgebildet ist, um in Steckrichtung eine Kopplung mit einem identischen Gehäuseelement zu ermöglichen. Das Gehäuseelement kann dabei geeignete Formschlusselemente wie beispielsweise Rasthaken oder dergleichen aufweisen, um zusätzlich zu der Reibschlussverbindung, die über das erfindungsgemäße Anschlusselemente erreicht wird, einen Formschluss zwischen zwei miteinander zu verbindender Anschlusselementen zu erzeugen.

Dadurch, dass sich die Zunge und die Finger des erfindungsgemäßen Anschlusselements jeweils in die gleiche Richtung erstrecken, kann das erfindungsgemäße Anschlusselement mit einem identischen Anschlusselement durch einen rein linearen Steckvorgang gekoppelt werden. Darüber hinaus kann das erfindungsgemäße Anschlusselement in der zuvor erläuterten Art und Weise mit mehreren Anordnungen aus Zunge und Fingern ausgestaltet werden, so dass über das erfindungsgemäße Anschlusselement stärkere Ströme übertragen werden können, als dies mit einem Anschlusselement mit einer einzigen Anordnung aus Zunge und Fingern möglich wäre. Darüber hinaus lässt sich das erfindungsgemäße Anschlusselement kostengünstig produzieren, da es sich als Stanzteil aus einem einzigen Metallblech fertigen lässt und somit über keine zusätzlichen Teile wie beispielsweise Kontaktfedern oder dergleichen verfügt.

Im Folgenden wird nun die Erfindung rein exemplarisch anhand mehrerer beispielhafter Ausführungsformen unter Bezugnahme auf die beigefügten Zeichnungen beschrieben, wobei:
- Fig. 1: eine perspektivische Darstellung zweier erfindungsgemäßer, um 180° zueinander verdrehter Anschlusselemente zeigt;
- Fig. 2: die beiden Anschlusselemente der Fig. 1 in einer Montagestellung zeigt;
- Fig. 3: die beiden Anschlusselemente der Fig. 1 und 2 in einer Verriegelungsstellung zeigt;
- Fig. 4: eine perspektivische Darstellung eines erfindungsgemäßen Anschlusselements gemäß einer weiteren Ausführungsform zeigt;
- Fig. 5: eine perspektivische Darstellung eines erfindungsgemäßen Anschlusselements gemäß noch einer weiteren Ausführungsform zeigt; und
- Fig. 6: eine perspektivische Darstellung eines erfindungsgemäßen Anschlusselements gemäß nochmals einer weiteren Ausführungsform zeigt.

Die Fig. 1 zeigt zwei identische, erfindungsgemäße elektrische Anschlusselemente 10, welche mit ihrem in Steckrichtung vorderen Ende 12 einander zugewandt und senkrecht zur Blechebene des Blechs 16, aus dem die beiden Anschlusselemente 10 gefertigt sind, versetzt zueinander sind. Die beiden Anschlusselemente 10 sind aus einem elektrisch leitfähigen Metallblech 16 mit federnden Eigenschaften aus beispielsweise Kupfer- oder Aluminiumlegierungen durch Ausstanzen gefertigt und weisen jeweils eine frei auskragende Zunge 14 auf, die aus Blechebene auf eine erste Seite A des Blechs herausgebogen ist und sich in einer zur Blechebene parallelen Ebene erstreckt. Durch das Herausbiegen der Zunge 14 aus der Blechebene werden zwei in Steckrichtung des Anschlusselements 12 frei auskragende Finger 17, 18 gebildet, welche durch einen länglichen Spalt 20, der am vorderen Ende 12 des Anschlusselements 10 offen ist, zueinander beabstandet sind. Die beiden Finger 17, 18 erstrecken sich somit in der Blechebene parallel zu der frei auskragenden Zunge 14 und definieren in Steckrichtung das vordere Ende 12 des Anschlusselements 10.

An dem gegenüberliegenden hinteren Ende 13 weist das Anschlusselement 12 einen flächigen Kontaktierungsabschnitt 22 auf, welcher zur Anbindung eines elektrischen Leiters (nicht dargestellt) dient, der daran beispielsweise durch Crimpen, Löten oder Schweißen befestigt werden kann.

Die in Steckrichtung X vorderen Enden der beiden frei auskragenden Finger 17, 18 der beiden Anschlusselemente 10 sind in der dargestellten Ausführungsform durch einen Stegabschnitt 24 miteinander verbunden, der sich auf der der ersten Seite A des Blechs 16 gegenüberliegenden zweiten Seite B des Blechs 16 befindet. Der Stegabschnitt 24 wird dabei durch Umbiegen des vorderen Endes des Blechs 16 gebildet und definiert somit zusammen mit den freien Enden der Finger 17, 18 das vordere Ende 12 des Anschlusselements 10. Da sich der Stegabschnitt 24 auf der zweiten Blechseite B unterhalb der Blechebene erstreckt, ist der Spalt 20 zwischen den Fingern 17, 18 am vorderen Ende 12 des Anschlusselements 10 offen und dient somit gewissermaßen als Aufnahmeöffnung für die Zunge 14 des jeweils anderen Anschlusselements 10.

Die Zunge 14 des Anschlusselements 10 weist einen aus der Blechebene herausgebogenen Rampenabschnitt 26 und einen sich in einer zur Blechebene parallelen Ebene erstreckenden Hintergreifungsabschnitt 28 auf, der von dem Rampenabschnitt 26 frei auskragt. Die Zunge 14 bildet somit einen elastischen Federarm, welcher dazu dient, um das andere Anschlusselement 10 zwischen den beiden Fingern 17, 18 und der Zunge 14 selbst festzuklemmen, wie dies nachfolgend genauer erläutert wird. In der dargestellten Ausführungsform weist der Hintergreifungsabschnitt 28 an seinem freien Ende eine schräge Fläche 30 auf, welche in die gleiche Richtung geneigt ist, wie der aus der Blechebene herausgebogene Rampenabschnitt 26 der Zunge 14.

Außerdem weist die Zunge 14 an ihrem freien Ende eine Auswölbung auf, welche sich auf der zweiten Seite B des Blechs 16 erstreckt, aus dem die Zunge 14 gebogen wurde.

Auch die Finger 17, 18 weisen Kontaktauswölbungen 34 auf, welche in Fingerlängsrichtung zueinander beabstandet sind. Die Kontaktauswölbungen 34 der Finger 17, 18 erstrecken sich dabei auf der ersten Seite A des Blechs 16, in das sie ausgehend von der zweiten Seite B eingeprägt wurden, wie dies anhand des rechten Anschlusselements 10 der Fig. 1 erkannt werden kann. Diese Kontaktauswölbungen 34 weisen dabei eine längliche, ovale Gestalt auf und sind jeweils unter 45° zur Fingerlängsrichtung ausgerichtet, wodurch sichergestellt werden kann, dass die jeweiligen einander zugeordneten Kontaktauswölbungen 34 zweier Anschlusselemente 10 gekreuzt aufeinander zu liegen kommen und somit einen Überschneidungsbereich bilden, in dem die Anschlusselemente 10 sicher in Reibschluss miteinander stehen.

Im Folgenden wird nun die Herstellung einer elektrischen Verbindung unter Verwendung zweier identischer Anschlusselemente 10 erläutert. Wie in der Fig. 1 dargestellt ist, werden hierzu zunächst zwei identische Anschlusselemente 10 mit ihren vorderen Enden 12 beabstandet zueinander angeordnet, wobei die erste Blechseite A des einen Anschlusselements 10 der ersten Blechseite A des anderen Anschlusselements 10 zugewandt ist. Die beiden Anschlusselemente 10 sind dabei annähernd derart orientiert und ausgerichtet, dass das freie Ende der Zunge 14 des jeweiligen Anschlusselements 10 in den Spalt 20 zwischen den Fingern 17, 18 des jeweils anderen Anschlusselements 10 gelangt, wenn damit begonnen wird, die beiden Anschlusselemente 10 in Steckrichtung X aufeinander zu zu bewegen. Im Falle, dass hierbei die beiden Anschlusselemente 10 etwas zu stark versetzt zueinander angeordnet sein sollten, wie dies in der Fig. 1 dargestellt ist, gelangen dabei die schrägen Flächen 30 der Zungen 14 der beiden Anschlusselemente 10 in Anlage, wodurch bei fortgesetzter Steckbewegung die beiden Anschlusselemente 10 senkrecht zur Blechebene aufeinander zu bewegt werden, so dass die Zunge 14 des jeweiligen Anschlusselements 10 in dem Spalt 20 des jeweils anderen Anschlusselements 10 zu liegen kommt, wie dies in der Fig. 2 dargestellt ist. Die schrägen Flächen 30 fungieren somit gewissermaßen als Einführhilfe, wodurch sich das erfindungsgemäße Anschlusselement 10 auch zur Blindmontage eignet.

Wird ausgehend von der in der Fig. 2 dargestellten Stellung damit fortgefahren, die beiden Anschlusselemente 10 in Steckrichtung X aufeinander zu zu bewegen, führt dies dazu, dass die schräge Fläche 30 der Zunge 14 des jeweiligen Anschlusselements 10 auf dem Rampenabschnitt 26 der Zunge 14 des jeweils anderen Anschlusselements aufreitet. Hierdurch werden die Zungen 14 der beiden Anschlusselemente 10 elastisch ausgelenkt und erzeugen somit eine Klemmkraft auf den Kontaktierungsabschnitt 22 des jeweils anderen Anschlusselements 10, so dass das jeweilige Anschlusselement 10 zwischen den Fingern 17, 18 und der Zunge 14 des jeweils anderen Anschlusselements 10 durch Klemmung bzw. über Reibschluss gesichert ist.

In der in der Fig. 3 dargestellten Endstellung befinden sich die länglichen, ovalen Kontaktauswölbungen 34 der beiden Anschlusselemente 10 kreuzweise übereinander, wodurch die beiden Anschlusselemente 10 senkrecht zur Blechebene entgegen der Federkraft der beiden Zungen 14 auseinandergepresst werden, wodurch der Reibschluss zwischen den beiden Anschlusselementen 10 gesteigert wird. Durch die definierten Kontaktstellen in Form der Kontaktauswölbungen 32, 34 wird jedoch nicht nur in der gewünschten Weise der Reibschluss zwischen den beiden elektrischen Anschlusselementen 10 erhöht; vielmehr kann durch die gezielte Anordnung der Kontaktauswölbungen 32, 34 ein gleichmäßig verteilter Stromfluss über die elektrischen Anschlusselemente 10 erreicht werden, wodurch deren Stromfestigkeit gezielt beeinflusst werden kann.

Da durch das gleichzeitige Aufeinandertreffen der schräg stehenden Flanken der Kontaktauswölbungen 32, 34 sprunghaft die Kraft, die zum Zusammenstecken der beiden Anschlusselemente 10 erforderlich ist, zunimmt, können die beiden in Steckrichtung vorderen Kontaktauswölbungen 34 der beiden Finger 17, 18 unterschiedlich weit vom freien Ende des jeweiligen Fingers 17, 18 beabstandet sein, wie dies bei der in der Fig. 4 dargestellten Ausführungsform vorgesehen ist. Wie dieser Darstellung entnommen werden kann, ist die Kontaktauswölbung 34 des Fingers 17 etwas weiter vom vorderen Ende des Anschlusselements 10 beabstandet als die Kontaktauswölbung 34 des Fingers 18, wie dies in der Figur anhand der gestrichelten Linie ohne weiteres erkennbar ist. Dieser Versatz der vorderen Kontaktauswölbungen 34 hat zur Folge, dass beim Zusammenstecken zweier identischer Anschlusselemente 10 die hinteren Kontaktauswölbungen 34 des jeweiligen Anschlusselements 10 nacheinander mit den versetzt zueinander angeordneten vorderen Kontaktauswölbungen 34 des jeweils anderen Anschlusselements 10 in Kontakt gelangen, wodurch die erforderliche Steckkraft zweier miteinander zu verbindender Anschlusselemente 10 weniger stark zunimmt.

Da die vorderen Kontaktauswölbungen 34 gemäß der Fig. 4 unterschiedlich weit vom freien Ende der jeweiligen Finger 17, 18 entfernt sind, ist es bei dieser Ausführungsform vorgesehen, dass diese Kontaktauswölbungen 34 unter 90° zur Fingerlängsrichtung ausgerichtet sind, wohingegen die hinteren Kontaktauswölbungen 34 parallel zur Fingerlängsrichtung ausgerichtet sind. Der Versatz der vorderen Kontaktauswölbungen 34 wird somit durch die Längenerstreckung der hinteren Kontaktauswölbungen 34 des jeweils anderen Anschlusselements 10 ausgeglichen, wodurch sichergestellt werden kann, dass im Endzustand eine Kontaktierung über alle Kontaktauswölbungen 34 erfolgt.

Sollte es erforderlich sein, über das in der Fig. 4 dargestellte Anschlusselement einen stärkeren Strom zu übertragen, als dieses zu übertragen in der Lage ist, kann das Anschlusselement 10 mehrere nebeneinander befindliche Anordnungen aus Zunge und Finger aufweisen, wie dies in der Fig. 5 dargestellt ist.

Um stärkere Ströme über das erfindungsgemäße Anschlusselement 10 übertragen zu können, kann das Anschlusselement 10 auch mehrere hintereinander befindliche Anordnungen aus Zunge und Fingern aufweisen, wie dies in der Fig. 6 dargestellt ist. In diesem Falle erstreckt sich die in Steckrichtung X hintere Anordnung aus Zunge und Fingern oberhalb der davor befindlichen Anordnung aus Zunge und Fingern, da andernfalls die freie Zugänglichkeit der hinteren Anordnung aus Zunge und Fingern in Steckrichtung X durch die vordere Zunge 14 eingeschränkt werden würde.

Auch wenn dies nicht dargestellt ist, lassen sich die in den Fig. 5 und 6 dargestellten Ausführungsformen miteinander kombinieren, wodurch ein Anschlusselement entsteht, das mehrere nebeneinander und hintereinander befindliche Anordnungen aus Zunge und Fingern aufweist, wobei auch in diesem Falle die jeweils hintere Anordnung aus Zunge und Fingern sich oberhalb der davor befindlichen Anordnung aus Zunge und Fingern erstreckt.

Eine elektrische Verbindung lässt sich mit dem in der Fig. 5 dargestellten Anschlusselement beispielsweise herstellen, indem es mit einem identischen Anschlusselement gekoppelt wird. Alternativ dazu lässt sich das in der Fig. 5 dargestellte Anschlusselement auch mit zwei Anschlusselementen gemäß Fig. 4 koppeln, wodurch das in der Fig. 5 dargestellte Anschlusselement gewissermaßen als Stromschiene dient.

Auch das in der Fig. 6 dargestellte Anschlusselement lässt sich entweder mit einem identischen Anschlusselement koppeln. Alternativ dazu kann auch das in der Fig. 6 dargestellte Anschlusselement mit zwei einzelnen Anschlusselementen gemäß Fig. 1 gekoppelt werden, wodurch das Anschlusselement der Fig. 6 gewissermaßen als Stromschiene dient. Selbstverständlich können auch mehr als zwei Anordnungen aus Zunge und Fingern nebeneinander und/oder hintereinander an einem einzigen Anschlusselement vorgesehen werden, wodurch dessen Stromschienencharakter noch deutlicher in Erscheinung tritt.

### Bezugszeichenliste

- 10: Anschlusselement
- 12: vorderes Ende von 10
- 13: hinteres Ende von 10
- 14: Zunge
- 16: Blech
- 17: Finger
- 18: Finger
- 20: Spalt
- 22: Kontaktierungsabschnitt
- 24: Stegabschnitt
- 26: Rampenabschnitt
- 28: Hintergreifungsabschnitt
- 30: schräge Fläche
- 32: Auswölbung an 14
- 34: Kontaktauswölbung

- A: erste Blechseite
- B: zweite Blechseite
- X: Steckrichtung

## Patentansprüche

1. Elektrisches Anschlusselement (10), welches als Stanzteil aus einem Metallblech (16) gefertigt ist und zumindest eine frei auskragende Zunge (14) aufweist, die aus der Blechebene auf eine erste Seite (A) des Blechs (16) heraus gebogenen ist und sich in einer zur Blechebene parallelen Ebene erstreckt, wobei das Anschlusselement (10) zwei in Steckrichtung (X) des Anschlusselements (10) frei auskragenden Finger (17, 18) aufweist, welche sich parallel zu der zumindest einen frei auskragenden Zunge (14) in der Blechebene erstrecken und in Steckrichtung das vordere Ende (12) des Anschlusselements (10) bilden;
**dadurch gekennzeichnet, dass**
jeder Finger (17, 18) zwei in Fingerlängsrichtung zueinander beabstandete Kontaktauswölbungen (34) aufweist.

2. Elektrisches Anschlusselement nach Anspruch 1,
**dadurch gekennzeichnet, dass**
das Anschlusselement (10) einen Kontaktierungsabschnitt (22) zur Anbindung eines elektrischen Leiters aufweist, der sich an einem den frei auskragenden Enden der Zunge (14) und der Finger (17, 18) gegenüberliegenden Ende des Anschlusselements (10) befindet.

3. Elektrisches Anschlusselement nach Anspruch 1 oder 2,
**dadurch gekennzeichnet, dass**
die freien Enden der beiden frei auskragenden Finger (17, 18) durch einen Stegabschnitt (24) miteinander verbunden sind, der sich auf der der ersten Seite (A) des Blechs (16) gegenüberliegenden zweiten Seite (B) des Blechs (16) befindet.

4. Elektrisches Anschlusselement nach Anspruch 3,
**dadurch gekennzeichnet, dass**
der Stegabschnitt (24) aus dem Metallblech (16) gefertigt und aus der Blechebene herausgebogen ist.

5. Elektrisches Anschlusselement nach zumindest einem der vorstehenden Ansprüche,
**dadurch gekennzeichnet, dass**
die frei auskragende Zunge (14) einen aus der Blechebene heraus gebogenen Rampenabschnitt (26) und einen sich in einer zur Blechebene parallelen Ebene erstreckenden Hintergreifungsabschnitt (28) aufweist, der von dem Rampenabschnitt (26) frei auskragt, wobei vorzugsweise der Hintergreifungsabschnitt (28) an seinem freien Ende mit einer schrägen Fläche (30) ausgebebildet ist, die in die gleiche Richtung geneigt ist wie der aus der Blechebene heraus gebogenen Rampenabschnitt (26) der Zunge (14).

6. Elektrisches Anschlusselement nach zumindest einem der vorstehenden Ansprüche,
**dadurch gekennzeichnet, dass**
jeder Finger (17, 18) zumindest eine lokal begrenzte Kontaktauswölbung (34) aufweist, welche sich auf der ersten Seite (A) des Blechs (16) erstreckt.

7. Elektrisches Anschlusselement nach Anspruch 6,
**dadurch gekennzeichnet, dass**
die zumindest eine Kontaktauswölbung (34) eine längliche Gestalt aufweist.

8. Elektrisches Anschlusselement nach zumindest einem der vorstehenden Ansprüche,
**dadurch gekennzeichnet, dass**
die Kontaktauswölbungen (34) der Finger (17, 18) länglich sind, wobei die die Kontaktauswölbungen (34) schräg, vorzugsweise unter 45° zur Fingerlängsrichtung ausgerichtet sind oder derart ausgerichtet sind, dass eine Kontaktauswölbung (34) unter 0° und die andere Kontaktauswölbung (34) unter 90° zur Fingerlängsrichtung ausgerichtet ist.

9. Elektrisches Anschlusselement nach zumindest einem der vorstehenden Ansprüche,
**dadurch gekennzeichnet, dass**
die Kontaktauswölbungen (34) der Finger (17, 18) länglich (34) sind, wobei die beiden in Steckrichtung (X) vorderen Kontaktauswölbungen (34) der beiden Finger (17, 18) und/oder die beiden in Steckrichtung (X) hinteren Kontaktauswölbungen (34) der beiden Finger (17, 18) unterschiedlich weit vom freien Ende des jeweiligen Fingers (17, 18) beanstandet sind.

10. Elektrisches Anschlusselement nach zumindest einem der vorstehenden Ansprüche,
**dadurch gekennzeichnet, dass**
die frei auskragende Zunge (14) an ihrem freien Ende eine Auswölbung (32) aufweist, welche sich auf der zweiten Seite (B) des Blechs (16) erstreckt.

11. Elektrisches Anschlusselement nach zumindest einem der vorstehenden Ansprüche,
**dadurch gekennzeichnet, dass**
das Anschlusselement (10) mehrere nebeneinander befindliche Anordnungen aus Zunge und Fingern gemäß Anspruch 1 aufweist, wobei jedoch nur ein Kontaktierungsabschnitt (22) vorgesehen ist.

12. Elektrisches Anschlusselement nach zumindest einem der vorstehenden Ansprüche,
**dadurch gekennzeichnet, dass**
das Anschlusselement (10) mehrere hintereinander befindliche Anordnungen aus Zunge und Fingern gemäß Anspruch 1 aufweist, wobei jedoch nur ein Kontaktierungsabschnitt (22) vorgesehen ist.

13. Elektrisches Anschlusselement nach Anspruch 12,
**dadurch gekennzeichnet, dass**
sich eine in Steckrichtung (X) hintere Anordnung aus Zunge und Fingern oberhalb der davor befindlichen Anordnung aus Zunge und Fingern erstreckt.

14. Elektrisches Anschlusselement nach zumindest einem der vorstehenden Ansprüche,
**dadurch gekennzeichnet, dass**
das Anschlusselement (10) derart ausgebildet ist, dass die Herstellung einer elektrischen Verbindung mit einem identischen Anschlusselement (10) unter Reib- oder Formschluss möglich ist.

15. Elektrisches Anschlusselement nach zumindest einem der vorstehenden Ansprüche,
**dadurch gekennzeichnet, dass**
elektrisches Anschlusselement (10) von einem in Steckrichtung (X) offenen Gehäuseelement umgeben ist, welches ausgebildet ist, um in Steckrichtung (X) eine Kopplung mit einem identischen Gehäuseelement zu ermöglichen.

## Claims

1. Electrical connection element (10), which is made as stamped part out of a sheet metal (16) and comprises at least one cantilevered tongue (14) which is bent out of the sheet plane to a first side (A) of the sheet metal (16) and extends in a plane parallel to the sheet plane, wherein the connection element (10) comprises two fingers (17, 18) cantilevered in insertion direction (X) of the connection element (10) which extend in parallel to the at least one cantilevered tongue (14) in the sheet plane and form the front end (12), in insertion direction, of the connection element (10);
**characterized in that**
each finger (17, 18) has two contact bulges (34) spaced apart in the longitudinal direction of the fingers.

2. Electrical connection element according to claim 1,
**characterized in that**
the connection element (10) comprises a contacting portion (22) for connecting an electrical conductor which is located at one end of the connection element (10) opposite the cantilevered ends of the tongue (14) and the fingers (17, 18).

3. Electrical connection element according to claim 1 or 2,
**characterized in that**
the free ends of the two cantilevered fingers (17, 18) are interconnected by a web portion (24) located on the second side (B) of the sheet metal (16) opposite the first side (A) of the sheet metal (16).

4. Electrical connection element according to claim 3,
**characterized in that**
the web portion (24) is made of the sheet metal (16) and bent out of the sheet plane.

5. Electrical connection element according to at least one of the preceding claims,
**characterized in that**
the cantilevered tongue (14) comprises a ramp portion (26) bent out of the sheet plane and a rear engaging portion (28) extending in a plane parallel to the sheet plane, cantilevered from the ramp portion (26), wherein preferably the rear engaging portion (28) at its free end is formed with an inclined surface (30) which is inclined in the same direction as the ramp portion (26) of the tongue (14) bent out of the sheet plane.

6. Electrical connection element according to at least one of the preceding claims,
**characterized in that**
each finger (17, 18) has at least one localized contact bulge (34) which extends on the first side (A) of the sheet metal (16).

7. Electrical connection element according to claim 6,
**characterized in that**
the at least one contact bulge (34) has an elongated shape.

8. Electrical connection element according to at least one of the preceding claims,
**characterized in that**
the contact bulges (34) of the fingers (17, 18) have an elongated shape, wherein the contact bulges (34) are oriented oblique, preferably at 45° to the longitudinal direction of the fingers, or are oriented such that a contact bulge (34) is oriented at 0° and the other contact bulge (34) is oriented at 90° to the longitudinal direction of the fingers.

9. Electrical connection element according to at least one of the preceding claims,
**characterized in that**
the contact bulges (34) of the fingers (17, 18) have an elongated shape, wherein the two front contact bulges (34) of the two fingers (17, 18), in insertion direction (X), and/or the two rear contact bulges (34) of the two fingers (17, 18), in insertion direction (X), are spaced apart differently from the free end of the respective finger (17, 18).

10. Electrical connection element according to at least one of the preceding claims,
**characterized in that**
the cantilevered tongue (14) comprises a bulge (32) at its free end which extends on the second side (B) of the sheet metal (16).

11. Electrical connection element according to at least one of the preceding claims,
**characterized in that**
the connection element (10) comprises a plurality of juxtaposed arrangements of tongue and fingers according to claim 1, however only one contacting portion (22) is provided.

12. Electrical connection element according to at least one of the preceding claims,
**characterized in that**
the connection element (10) comprises a plurality of successively located arrangements of tongue and fingers according to claim 1, however only one contacting portion (22) is provided.

13. Electrical connection element according to claim 12,
**characterized in that**
a rear arrangement of tongue and fingers, in insertion direction (X), extends above the arrangement of tongue and fingers located to the front thereof.

14. Electrical connection element according to at least one of the preceding claims,
**characterized in that**
the connection element (10) is adapted such that establishment of an electrical connection with an identical connection element (10) is possible under friction or form fit.

15. Electrical connection element according to at least one of the preceding claims,
**characterized in that**
the electrical connection element (10) is surrounded by a housing element open in insertion direction (X) which is adapted to allow coupling with an identical housing element in insertion direction (X).

## Revendications

1. Élément de raccordement électrique (10) qui est fabriqué en tant que pièce poinçonnée à partir d'une tôle métallique (16) et qui comprend au moins une languette (14) librement en saillie qui est cintrée à partir du plan de tôle vers un premier côté (A) de la tôle (16) et qui s'étend dans un plan parallèle au plan de la tôle, l'élément de raccordement (10) comprenant deux doigts (17, 18) librement en saillie dans la direction d'enfichage (X) de l'élément de raccordement (10), doigts qui s'étendent parallèlement à ladite au moins une languette (14) librement en saillie dans le plan de tôle et qui constituent l'extrémité avant (12) de l'élément de raccordement (10) en direction d'enfichage ;
**caractérisé en ce que**
chaque doigt (17, 18) présente deux bombements de contact (34) qui sont espacés l'un de l'autre en direction longitudinale du doigt.

2. Élément de raccordement électrique selon la revendication 1,
**caractérisé en ce que**
l'élément de raccordement (10) comprend une portion de mise en contact (22) pour attacher un conducteur électrique, qui se situe à une extrémité de l'élément de raccordement (10) opposée à une extrémité librement en saillie de la languette (14) et des doigts (17, 18).

3. Élément de raccordement électrique selon la revendication 1 ou 2,
**caractérisé en ce que**
les extrémités libres des deux doigts (17, 18) librement en saillie sont reliées par une portion formant âme (24) qui se situe sur le second côté (B) de la tôle (16) opposé au premier côté (A) de la tôle (16).

4. Élément de raccordement électrique selon la revendication 3,
**caractérisé en ce que**
la portion formant âme (24) est fabriquée à partir de la tôle métallique (16) et est cintrée hors du plan de tôle.

5. Élément de raccordement électrique selon l'une au moins des revendications précédentes,
**caractérisé en ce que**
la languette (14) librement en saillie comprend une portion en rampe (26) cintrée hors du plan de tôle et une portion d'engagement par l'arrière (28) qui s'étend dans un plan parallèle au plan de tôle et qui fait librement saillie depuis la portion en rampe (26), et de préférence la portion d'engagement par l'arrière (28) est réalisée, à son extrémité libre, avec une surface en oblique (30) qui est inclinée dans la même direction que la portion en rampe (26) de la languette (14) cintrée à partir du plan de tôle.

6. Élément de raccordement électrique selon l'une au moins des revendications précédentes,
**caractérisé en ce que**
chaque doigt (17, 18) comprend au moins un bombement de contact (34) localement limité qui s'étend sur le premier côté (A) de la tôle (16).

7. Élément de raccordement électrique selon la revendication 6,
**caractérisé en ce que**
ledit au moins un bombement de contact (34) présente une forme allongée.

8. Élément de raccordement électrique selon l'une au moins des revendications précédentes,
**caractérisé en ce que**
les bombements de contact (34) des doigts (17, 18) sont allongés, les bombements de contact (34) étant orientées en oblique, en préférence sous 45° par rapport à la direction longitudinale des doigts ou étant orientés de telle sorte qu'un bombement de contact (34) est orienté à 0° et l'autre bombement de contact (34) est orienté à 90° par rapport à la direction longitudinale des doigts.

9. Élément de raccordement électrique selon l'une au moins des revendications précédentes,
**caractérisé en ce que**
les bombements de contact (34) des doigts (17, 18) sont allongés (34), les deux bombements de contact (34), antérieurs en direction d'enfichage (X), des deux doigts (17, 18) et/ou les bombements de contact (34), postérieurs en direction d'enfichage (X), des deux doigts (17, 18) sont à des distances différentes par rapport à l'extrémité libre du doigt respectif (17, 18).

10. Élément de raccordement électrique selon l'une au moins des revendications précédentes,
**caractérisé en ce que**
la languette (14) librement en saillie comprend à son extrémité libre un bombement (32) qui s'étend sur le second côté (B) de la tôle (16).

11. Élément de raccordement électrique selon l'une au moins des revendications précédentes,
**caractérisé en ce que**
l'élément de raccordement (10) comprend plusieurs agencements situés les uns à côté des autres de languette et de doigts selon la revendication 1, mais il n'est prévu qu'une portion de mise en contact (22).

12. Élément de raccordement électrique selon l'une au moins des revendications précédentes,
**caractérisé en ce que**
l'élément de raccordement (10) comprend plusieurs agencements situés les uns derrière les autres de languette et de doigts selon la revendication 1, mais il n'est prévu qu'une portion de mise en contact (22).

13. Élément de raccordement électrique selon la revendication 12,
**caractérisé en ce que**
un agencement de languette et de doigts postérieur en direction d'enfichage (X) s'étend au-dessus de l'agencement de languette et de doigts situé en avant de celui-ci.

14. Élément de raccordement électrique selon l'une au moins des revendications précédentes,
**caractérisé en ce que**
l'élément de raccordement (10) est réalisé de telle sorte que l'établissement d'une connexion électrique avec un élément de raccordement (10) identique est possible par coopération de friction ou de forme.

15. Élément de raccordement électrique selon l'une au moins des revendications précédentes,
**caractérisé en ce que**
l'élément de raccordement (10) est entouré par un élément de boîtier ouvert en direction d'enfichage (X), qui est réalisé pour permettre un couplage avec un élément de boîtier identique en direction d'enfichage (X).
